# EUROPÄISCHE PATENTSCHRIFT

(11) **EP 2 502 523 B1**
(45) Veröffentlichungstag und Bekanntmachung des Hinweises auf die Patenterteilung: **11.09.2013**
(21) Anmeldenummer: 12160127.2
(22) Anmeldetag: 19.03.2012
(51) Int. Cl.: A47C 17/52

(54) **Schrankbett**
Fold-away bed
Tablette

(30) Priorität: 22.03.2011 AT 4052011
(43) Veröffentlichungstag der Anmeldung: 26.09.2012
(73) Patentinhaber: Pietsch, Peter, 1030 Wien (AT)
(72) Erfinder: Pietsch, Peter, 1030 Wien (AT)
(74) Vertreter: Grabherr, Claudia

(56) Entgegenhaltungen:
- DE-A1- 1 729 994
- DE-U1-202010 006 055
- FR-A1- 2 723 688
- FR-A1- 2 791 237
- US-A- 2 646 577

## Beschreibung

Die Erfindung betrifft ein Wandschrankbett gemäß Oberbegriff des Anspruchs 1.

Ein Schrankbett ist sowohl ein Schrank als auch ein Bett, welches meist an einer Wand befestigt ist, und bei Bedarf man das Bett ein- oder ausklappen kann. Bekannt sind solche Betten seit mehr als hundert Jahren.

Schrankbetten werden in verschiedenen Ausführungen angeboten. Alle bekannten Variationen beinhalten eine Betteinheit und eine Schrankeinheit. Die Betteinheit wird mittels eines Mechanismus mit der Schrankeinheit verbunden wobei die Klappbewegung durch Federn unterstützt wird. Während die Schrankeinheit vorwiegend aus Holz von einer Tischlerei angefertigt wird ist die Betteinheit auch nur als Metallrahmen möglich.

Schrankbetten eignen sich besonders gut für Kleinwohnungen, Jugendzimmer, für Personen die oft Besucher beherbergen oder für Ferienwohnungsvermieter, Hotels die in ihren Hotelzimmern ein vollwertiges Zusatzbett anbieten möchten.

Das Schrankbett oder Wandklappbett ist ein richtiges Raumsparwunder mit vielen. Vorteilen, denn es bietet durch den Lattenrost und die Matratze, die der Käufer entsprechend seiner Bedürfnisse kauft, mehr Komfort für einen erholsamen Schlaf als eine ausziehbare Wohnzimmercouch.

Trotz oben genannter Vorteile werden sie weltweit als Nischenprodukte in den Möbelhäuser bzw. von Tischlereien ohne nennenswerte Stückzahlen verkauft.

Ein wesentlicher Grund für dieses Nischendasein liegt einerseits in der schwerfälligen und teueren Produktgestaltung, andererseits in der spärlichen Möglichkeit einer kostengünstigen individuellen Gestaltung. Serienprodukte sind nur uniform möglich und mit dem hohen Risiko verbunden daß man nicht die Bedürfnisse und Geschmack großer Kundenkreise trifft. Eine flexible Gestaltung ist eben nur individuell umsetzbar und folglich mit sehr hohen Kosten verbunden.

Ein weiterer Grund liegt in der Notwendigkeit einer fachmännischen Montage und Anbringung des Schrankbettes an einer dafür geeigneten Zimmerwand. Schrankbetten haben meist ein sehr hohes Gewicht.

Aus der Druckschrift FR 2723688 A1 ist ein Wandschrankbett bekannt, welches einen Korpus und einen schwenkbar gelagerten Bettrahmen umfasst, wobei der Korpus und/oder der Bettrahmen ein zerlegbares Metallgestell mit Rahmenelementen und Eckverbindern umfasst. Derartige Vorrichtungen haben jedoch ein sehr hohes Gewicht und sind nicht flexibel gestaltbar. Weitere gattungsgemäße Wändschrankbetten sind aus den Druckschriften FR 2791237 A1, sowie US 2,646,577 A bekannt.

Aufgaben der vorliegenden Erfindung sind es, die Nachteile der aus dem Stand der Technik bekannten Konstruktionen zu überwinden, ein Wandschrankbett zu schaffen, das leicht ist und mittels einer Montageanleitung einfach von Laien aufgebaut werden kann, das dennoch stabil und formschön ist, ein individuell bedruckbares Außenmaterial aufweist, und auch eine individuelle Lichtgestaltung innerhalb des Korpus ermöglicht.

Die erfindungsgemäßen Aufgaben werden dadurch gelöst, dass zum Bezug des Metallgestells flexible Materialien, insbesondere Folien oder Textilbahnen, vorgesehen sind.

Unter flexiblen Textilbahnen werden flexible Materialien, insbesondere alle Arten von bedruckbaren Kunststofffolien verstanden.

Die Textilbahnen können mit den Rahmenelementen form- oder kraftschlüssig verbindbar sein.

Zumindest ein Rahmenelement kann zumindest ein umfangsseitig angebrachtes, die kraft- oder formschlüssige Befestigung zumindest einer Textilbahn erlaubendes Befestigungselementes aufweisen.

Zumindest eine der Textilbahnen kann an zumindest einem ihrer Ränder über ein Steckelement, insbesondere eine Gummilippe verfügen, die mit zumindest einem Befestigungselement form- oder kraftschlüssig verbindbar sein kann.

Das Befestigungselement kann als Lasche oder eingefräste Nut ausgeführt sein.

Zumindest eine Textilbahn kann zumindest ein Rahmenelement zur Gänze oder teilweise umschlingen.

Zur Erleichterung der Schwenkbewegung können in bekannter Weise Gasfedern vorgesehen sein, die einerseits am Bettrahmen und andererseits am Korpus angreifen.

Zur schwenkbaren Lagerung des Bettrahmens am Korpus können Befestigungsplatten vorgesehen sein, die eine Bohrung zur Aufnahme von Lagerbolzen aufweisen.

Zur Halterung der Lagerbolzen können an den Befestigungsplatten anbringbare Lagerhülsen, insbesondere metallische Lagerhülsen, vorgesehen sein.

Im Korpus können zwischen oder hinter den Textilbahnen zur Lichtgestaltung Leuchtmittel, insbesondere Leuchtdioden, vorgesehen sein.

Zur Stabilisierung des Korpus kann zumindest eine Platte, insbesondere eine Sperrholzplatte, vorgesehen sein.

Das Wandschrankbett kann als Hochklappbett oder Querklappbett ausgeführt sein.

Das zerlegbare Metallgestell ermöglicht einerseits eine sehr stabile Ausführung des Wandschrankbetts, wobei es andererseits sehr leicht ist und in zwei bis maximal drei Paketen per Post bzw. Versanddienst versendet werden kann (max. 20Kg pro Paket).

Das Metallgestell kann durch ein flexibles, bedruckbares Material verhüllt werden. Hier sind der Phantasie alle Spielmöglichkeiten offen (individuelle bedruckbare Gestaltung, passend für alle Stile).

Mittels einer durchscheinenden Material ist auch eine LED Lichtgestaltung innerhalb des Wandgestells möglich was weitere Produktgestaltungen ermöglicht.

Weitere erfindungsgemäße Merkmale sind den Ansprüchen, der Beschreibung und den Zeichnungen zu entnehmen.

Es wird nun die gegenständliche Erfindung anhand exemplarischer Ausführungsbeispiele näher beschrieben. Es zeigen
Fig. 1: eine Ausführungsform des erfindungsgemäßen Wandschrankbetts in schematischer dreidimensionaler Darstellung;
Fig. 2: die Ausführungsform des erfindungsgemäßen Wandschrankbetts mit entferntem Textilbezug;
Fig. 3: den Bettkasten des erfindungsgemäßen Wandschrankbetts aus Fig. 1;
Fig. 4: den Korpus des erfindungsgemäßen Wandschrankbetts aus Fig. 1 in schematischer Explosionsdarstellung;
Fig. 5: das erfindungsgemäße Wandschrankbett aus Fig. 1 im Zustand während des Zusammenbaus;
Fig. 6: das erfindungsgemäße Wandschrankbett aus Fig. 1 im Zustand während des Zusammenbaus;
Fig. 7a - 7b: unterschiedliche Ausführungsformen der Rahmenelemente des erfindungsgemäßen Wandschrankbetts;
Fig. 8: eine alternative Ausführungsform eines erfindungsgemäßen Wandschrankbetts.

Fig. 1 zeigt die schematische Darstellung einer ersten Ausführungsform des erfindungsgemäßen Wandschrankbetts 1. Dieses umfasst einen Korpus 2 und einen Bettrahmen 3 mit einem Lattenrost 18. Der Bettrahmen 3 ist am Korpus 2 schwenkbar gelagert, wobei Gasfedern 13 vorgesehen sind, um den Schwenkvorgang zu erleichtern. Sowohl der Korpus 2 als auch Teile des Bettrahmens 3 sind mit Textilbahnen 7 bezogen.

Fig. 2 zeigt das Wandschrankbett 1 aus Fig. 1 nach Entfernung der Textilbahnen 7. Der Korpus 2 umfasst ein Metallgestell 4 mit Rahmenelementen 5 und Eckverbindern 7. Die Rahmenelemente 5 sind als im wesentlichen rechteckige, im Inneren aus Gewichts- und Stabilitätsgründen hohle Metallstreben ausgeführt. Die Gasfedern 13 verbinden den mit einem Lattenrost 18 versehenen Bettrahmen 3 mit dem Korpus 2 und sind an metallischen Befestigungsplatten 14 angebracht.

Fig. 3 zeigt eine Explosionszeichnung des Bettrahmens 3, der in Form eines zerlegbaren Metallgestells ausgeführt ist und mit den Gasfedern 13 verbunden ist. Weiters ist auf Bettrahmen 3 ein Lattenrost 18 aufgebracht.

Diese Verbindung erfolgt mittels mehrerer Steckverbindungen in dafür vorgesehen Löcher im Metallrahmen.

Fig. 4 zeigt eine schematische Explosionsdarstellung des Korpus 2 eines erfindungsgemäßen Wandschrankbetts. Der Korpus 2 umfasst ein Metallgestell 4, welches im Wesentlichen aus Rahmenelementen 5 und Eckverbindern 6 besteht. Die Rahmenelemente 5 sind in Form von Hohlprofilen ausgeführt, was die Stabilität verbessert, ohne das Gewicht zu erhöhen. Weiters verfügt der Korpus 2 über metallische Befestigungsplatten 14 zur Montage des Bettrahmens. Ebenfalls gezeichnet sind in dieser Abbildung die Lagerhülsen 17, welche in etnsprechende Bohrungen der Befestigungsplatten 14 einsteckbar sind und mit Lagerbolzen 16 des Bettrahmens 3 zusammenwirken.

Fig. 5 zeigt wiederum eine schematische Darstellung des Korpus 2 und des Bettrahmens 3, in einer Situation während des Zusammenbaus des Betts. Nachdem das Metallgestell 4 aufgebaut ist, wird der Bettrahmen 3 über die Gasfedern 13 in den Korpus eingehängt. Dabei werden Lagerbolzen 16 am Bettrahmen 3 entlang einer Bohrung 15 der Befestigungsplatte 14 ausgerichtet, und durch Befestigung der Lagerhülsen 17 an der Befestigungsplatte 14 von außen fixiert.

Fig. 6 zeigt eine schematische Darstellung des Zusammenbaus des Metallgestells 4. Zunächst sind die Sperrholzplatten 19 an der Oberseite und an der Rückseite des Korpus vorgesehen. Diese werden in das Metallgestellt eingelegt oder angeschraubt, und dienen zur Versteifung des Metallgestells. Danach werden die Textilbahnen 7 angebracht. Zur Fixierung der Textilbahnen 7 verfügen diese an ihren Rändern über Steckelemente, insbesondere Gummilippen 9, die in Befestigungselemente 10 an den Rahmenelementen 5 gesteckt werden und dort formschlüssig oder kraftschlüssig gehalten werden. Eine Verklebung ist im Allgemeinen nicht erforderlich, und die Verbindung kann auch wieder gelöst werden.

Fig. 7a zeigt einen Querschnitt durch ein Rahmenelement 5, an dem eine Textilbahn 7 angebracht ist. Das Rahmenelement 5 verfügt über eine Lasche 11, die eine am Rand der Textilbahn angebrachte Gummilippe 9 formschlüssig aufnimmt.

Es kann vorgesehen sein, dass ein Rahmenelement 5 mehrere Textilbahnen 7 aufnimmt. Fig. 7b zeigt den Fall, dass ein Rahmenelement 5 mehrere Laschen 11 aufweist, um entsprechend mehrere Textilbahnen 7 zu befestigen. Insbesondere kann vorgesehen sein, dass an den Laschen eine zweiseitige Textilbahn 12 befestigt ist, die an zwei Rändern Gummilippen 9 aufweist.

Weiters zeigt Fig. 8 eine alternative Ausführungsform des Wandschrankbetts 1 in Form eines Querklappbetts.

### Bezugszeichenliste

- 1: Wandschrankbett
- 2: Korpus
- 3: Bettrahmen
- 4: Metallgestell
- 5: Rahmenelement
- 6: Eckverbinder
- 7: Textilbahn
- 8: Rand
- 9: Gummilippe
- 10: Befestigungselement
- 11: Lasche
- 12: Zweiseitige Textilbahn
- 13: Gasfeder
- 14: Befestigungsplatte
- 15: Bohrung
- 16: Lagerbolzen
- 17: Lagerhülse
- 18: Lattenrost
- 19: Sperrholzplatte

## Patentansprüche

1. Wandschrankbett (1) mit einem Korpus (2) und einem schwenkbar gelagerten Bettrahmen (3), wobei der Korpus (2) und/oder der Bettrahmen (3) ein zerlegbares Metallgestell (4) mit Rahmenelementen (5) und Eckverbindern (6) umfasst, **dadurch gekennzeichnet, dass** zum Bezug des Metallgestells (4) flexible Materialien, insbesondere Folien oder Textilbahnen (7, 12) vorgesehen sind.

2. Wandschrankbett (1) nach Anspruch 1, **dadurch gekennzeichnet, dass** die flexiblen Materialien, insbesondere die Textilbahnen (7, 12), mit den Rahmenelementen (5) form- oder kraftschlüssig verbindbar sind.

3. Wandschrankbett (1) nach Anspruch 2, **dadurch gekennzeichnet, dass** zumindest ein Rahmenelement (5) zumindest ein umfangsseitig angebrachtes, die kraft- oder formschlüssige Befestigung zumindest eines flexiblen Elements, insbesondere zumindest einer Textilbahn (7, 12), erlaubendes Befestigungselementes (10) aufweist.

4. Wandschrankbett (1) nach Anspruch 3, **dadurch gekennzeichnet, dass** zumindest eines der flexiblen Elemente, insbesondere eine der Textilbahnen (7, 12), an zumindest einem ihrer Ränder (8) über ein Steckelement, insbesondere eine Gummilippe (9) verfügt, die mit zumindest einem Befestigungselement (10) form- oder kraftschlüssig verbindbar ist.

5. Wandschrankbett (1) nach Anspruch 3 oder 4, **dadurch gekennzeichnet, dass** das Befestigungselement (10) als Lasche (11) oder eingefräste Nut ausgeführt ist.

6. Wandschrankbett (1) nach einem der Ansprüche 1 bis 5, **dadurch gekennzeichnet, dass** zumindest ein flexibles Element, insbesondere eine Textilbahn (7, 12), zumindest ein Rahmenelement (5) zur Gänze oder teilweise umschlingt.

7. Wandschrankbett (1) nach einem der Ansprüche 1 bis 6, **dadurch gekennzeichnet, dass** zwischen oder hinter den flexiblen Materialien, insbesondere Textilbahnen (7, 12), Leuchtmittel zur Lichtgestaltung, insbesondere Leuchtdioden, vorgesehen sind.

8. Wandschrankbett (1) nach einem der Ansprüche 1 bis 7, **dadurch gekennzeichnet, dass** zur schwenkbaren Lagerung des Bettrahmens (3) am Korpus (2) Befestigungsplatten (14) vorgesehen sind, die eine Bohrung (15) zur Aufnahme von Lagerbolzen (16) aufweisen.

9. Wandschrankbett (1) nach Anspruch 8, **dadurch gekennzeichnet, dass** zur Halterung der Lagerbolzen (16) an den Befestigungsplatten (14) anbringbare Lagerhülsen (17) vorgesehen sind.

## Claims

1. Foldaway wall bed (1) having a carcass (2) and a pivotably mounted bed frame (3), the carcass (2) and/or the bed frame (3) comprising a deployable metal frame (4) with frame elements (5) and corner connectors (6), **characterised in that** flexible materials, particularly films or lengths of textile material (7, 12), are provided for covering the metal frame (4).

2. Foldaway wall bed (1) according to claim 1, **characterised in that** the flexible materials, particularly the lengths of textile material (7, 12), can be attached to the frame elements (5) by interlocking or frictional engagement.

3. Foldaway wall bed (1) according to claim 2, **characterised in that** at least one frame element (5) comprises at least one peripherally mounted fixing element (10) that allows the frictional or interlocking attachment of at least one flexible element, particularly at least one length of textile material (7, 12).

4. Foldaway wall bed (1) according to claim 3, **characterised in that** at least one of the flexible elements, particularly one of the lengths of textile material (7, 12), comprises, on at least one of its edges (8), a plug-in element, particularly a rubber lip (9), which can be connected to at least one fixing element (10) by interlocking or frictional engagement.

5. Foldaway wall bed (1) according to claim 3 or 4, **characterised in that** the fixing element (10) is embodied as a clip (11) or milled groove.

6. Foldaway wall bed (1) according to one of claims 1 to 5, **characterised in that** at least one flexible element, particularly a length of textile material (7, 12), is wholly or partially looped around at least one frame element (5).

7. Foldaway wall bed (1) according to one of claims 1 to 6, **characterised in that** illuminating means for lighting, particularly light-emitting diodes, are provided between or behind the flexible materials, particularly the lengths of textile material (7, 12).

8. Foldaway wall bed (1) according to one of claims 1 to 7, **characterised in that** fixing boards (14) which comprise a bore (15) for receiving mounting bolts (16) are provided for pivotably mounting the bed frame (3) on the carcass (2).

9. Foldaway wall bed (1) according to claim 8, **characterised in that** mounting sleeves (17) that can be fitted to the fixing boards (14) are provided for holding the mounting bolts (16).

## Revendications

1. Lit placard mural (1) composé d'un corps (2) et d'un cadre de lit (3) monté pivotant, le corps (3) et/ou le cadre de lit (3) comprenant un bâti métallique (4) démontable avec des éléments de cadre (5) et des connecteurs de coin (6), **caractérisé en ce que** des matériaux souples, en particulier des films ou des bandes textiles (7, 12), sont prévus pour recouvrir le bâti métallique (4).

2. Lit placard mural (1) selon la revendication 1, **caractérisé en ce que** les matériaux souples, en particulier les bandes textiles (7, 12), peuvent être reliés aux éléments de cadre (5) par complémentarité de formes ou conjugaison de forces.

3. Lit placard mural (1) selon la revendication 2, **caractérisé en ce qu'**au moins un élément de cadre (5) présente au moins un élément de fixation (10) disposé périphériquement qui permet la fixation par conjugaison de forces ou complémentarité de formes d'au moins un élément souple, en particulier d'au moins une bande textile (7, 12).

4. Lit placard mural (1) selon la revendication 3, **caractérisé en ce qu'**au moins un des éléments souples, en particulier une des bandes textiles (7, 12), dispose sur au moins un de ses bords (8) d'un élément enfichable, en particulier d'une lèvre en caoutchouc (9), qui peut être relié à au moins un élément de fixation (10) par complémentarité de formes ou conjugaison de forces.

5. Lit placard mural (1) selon la revendication 3 ou 4, **caractérisé en ce que** l'élément de fixation (10) est réalisé sous la forme d'une languette (11) ou d'une rainure fraisée.

6. Lit placard mural (1) selon une des revendications 1 à 5, **caractérisé en ce qu'**au moins un élément souple, en particulier une bande textile (7, 12), enserre au moins un élément de cadre (5) en totalité ou en partie.

7. Lit placard mural (1) selon une des revendications 1 à 6, **caractérisé en ce que** des moyens d'éclairage pour la création d'effets lumineux, en particulier des diodes électroluminescentes, sont prévus entre ou derrière les matériaux souples, en particulier les bandes textiles (7, 12).

8. Lit placard mural (1) selon une des revendications 1 à 7, **caractérisé en ce que** des plaques de fixation (14) sont prévues pour le montage pivotant du cadre de lit (3) sur le corps (2), lesquelles présentent un perçage (15) destiné à recevoir des axes de palier (16).

9. Lit placard mural (1) selon la revendication 8, **caractérisé en ce que** des douilles de palier (17) pouvant être montées sur les plaques de fixation (14) sont prévues pour le maintien des axes de palier (16).
